# EUROPÄISCHE PATENTSCHRIFT

(11) **EP 0 387 868 B1**
(45) Veröffentlichungstag und Bekanntmachung des Hinweises auf die Patenterteilung: **12.05.1993**
(21) Anmeldenummer: 90104879.3
(22) Anmeldetag: 15.03.1990
(51) Int. Cl.: B02C 18/14, B02C 18/40, B02C 18/18

(54) **Vorrichtung zum Zerkleinern von Rest- und Abfallhölzern**
Shredding apparatus for waste wood
Dispositif de broyage pour déchets de bois

(30) Priorität: 15.03.1989 DE 3908395; 23.11.1989 DE 3938820
(43) Veröffentlichungstag der Anmeldung: 19.09.1990
(73) Patentinhaber: Klöckner Maschinen- und Anlagenbau GmbH, 57647 Hirtscheid (DE)
(72) Erfinder: Ulrich, Karl Hans, D-6534 Stromberg (DE); Pink, Wolfgang, D-5439 Grossseifen (DE)
(74) Vertreter: Gramm, Werner, Prof., Dipl.-Ing.

(56) Entgegenhaltungen:
- DE-A- 1 453 328
- DE-A- 2 332 060
- DE-A- 2 702 177
- DE-A- 2 943 567
- US-A- 3 202 369

## Beschreibung

Die Erfindung betrifft eine Vorrichtung zum Zerkleinern von Rest- und Abfallhölzern, Rinden, Kunststoffen, Kartonagen o. dgl. mit einem antreibbaren zylindrischen Rotor, dessen Mantelfläche mit Schneidkörpern bestückt ist, die jeweils in einer nur einem Schneidkörper zugeordneten Nut befestigt sind, wobei diese Nuten in zueinander jeweils parallelen, senkrecht auf der Rotorachse stehenden Ebenen liegen,
zwischen den Nuten die Mantelfläche des Rotors in Umfangsrichtung glattflächig ausgebildet ist, und
eine ortsfest angeordnete Gegenschneide kammartig zwischen die umlaufenden Schneidkörper eingreift.

Eine derartige, dem ersten Teil des Anspruchs 1 entsprechende Ausführungsform läßt sich der DE-A-29 43 567 entnehmen. Es handelt sich hier um eine Reißwalzenzerkleinerungsmaschine mit einer Reißzahnwalze, deren einzelnen Reißzähne mit jeweils einem zylindrischen oder kegelförmigen Schaft in entsprechend angepaßte Radialbohrungen im Walzenkörper eingesetzt sind und dabei in im Querschnitt angenähert rechteckig ausgebildete Nuten eintauchen, die eine Verdrehsicherung darstellen. Die Reißzähne kämmen mit einer oder mehreren feststehenden Reißzahnreihen. Jeder Reißzahn ist mit einer in Stirnansicht flach rechteckig ausgebildeten Hartmetallschneide bestückt, die vollständig radial außerhalb der dem Reißzahn zugeordneten Nut und in ihrer länglichen Ausdehnung angenähert parallel zur Rotorachse liegt. Der Abstand der Gegenschneiden von der Mantelfläche des Rotors ist so groß, daß der Flugkreis von zusätzlich zu den Reißzähnen in der Reißzahnwalze angeordneten Grundschneiden noch außerhalb der Gegenschneiden liegt.

Die DE-A-27 02 177 offenbart eine Walzenzerkleinerungsmaschine mit mindestens einem gegenläufigen Walzenpaar, dessen Walzen mit Reißzähnen bestückt sind, die in einer Schraubenlinie angeordnet sind. Der Zerkleinerungsvorgang erfolgt durch Reißen und zwar aufgrund der Differenzdrehzahl der miteinander kämmenden Reißzähne.

Durch offenkundige Vorbenutzung ist ferner bekannt geworden eine Vorrichtung zum Zerkleinern von Rest- und Abfallhölzern, Rinden, Kunststoffen, Kartonagen o. dgl. mit einem antreibbaren zylindrischen Rotor, dessen Mantelfläche mit Schneidkörpern bestückt ist, die in im Querschnitt V-förmig ausgebildeten Nuten befestigt sind. Derartige Vorrichtungen werden eingesetzt zur Herstellung von Granulat, das einer Verbrennung, Deponierung oder einem Recycling zugeführt wird. Bei dieser vorbekannten Ausführungsform sind die genannten Nuten spiralförmig in die Mantelfläche des Rotors eingedreht und führen dadurch während des Zerkleinerungsvorganges zu Verklemmungen durch Zerkleinerungsmaterial, das zwischen Rotor und Gegenschneide eingeklemmt wird.

Die DE-A-23 32 060 offenbart einen Vorzerkleinerer für Stanzgitterabfälle. Die Vorrichtung umfaßt eine Walze, die auf ihrer Mantelfläche mit versetzt angeordneten Dreiecksmessern bestückt ist, die in axial verlaufenden Nuten sitzen und an einer Messerstütze befestigt sind. Über die axiale Länge der Walze verlaufen schraubenförmige Leitflächen, die im Bereich der Messer ihre radial niedrigste und in axialer Richtung gesehen zwischen den Messern ihre größte radiale Höhe aufweisen.

Die US-A-3 202 369 offenbart eine Vorrichtung zum Zerreißen von Blech. Auf der Mantelfläche eines Rotors sind Schneidkörper angeordnet, die an der Stirnfläche eines Halters oberhalb der genannten Mantelfläche befestigt sind und die Form eines gleichseitigen Dreiecks aufweisen.

Der Erfindung liegt die Aufgabe zugrunde, die eingangs beschriebene Vorrichtung hinsichtlich ihrer Leistung zu verbessern.

Diese Aufgabe wird gemäß der Erfindung durch folgende Merkmale gelöst:
a) die Schneidkörper sind auf der Mantefläche des Rotors in zumindest einer Schraubenlinie angeordnet;
b) jede Nut ist im Querschnitt V-förmig ausgebildet;
c) der wirksame Abschnitt jedes Schneidkörpers ist in Umlaufrichtung gesehen angenähert dreiecksförmig ausgebildet;
d) jeder Schneidkörper ist quadratisch ausgebildet und um eine zentrische Wendeachse um jeweils 90° verdrehbar;
e) zwischen Gegenschneide und Mantelfläche des Rotors verbleibt nur ein enger Luftspalt.

Zwar läßt sich durch die glattflächige Ausbildung der Rotor-Mantelfläche zwischen den Nuten eine Verklemmung von Zerkleinerungsmaterial zwischen Rotor und Gegenschneide bereits weitgehend verhindern; jedoch lassen sich diese Verklemmungen erfindungsgemäß dadurch auf ein Minimum reduzieren, daß das Gegenmesser bis dicht an die Mantelfläche des Rotors ragt. Diese vorteilhafte Wirkung läßt sich zusätzlich noch dadurch erhöhen, daß die Gegenschneide mit der vorlaufenden Mantelfläche des Rotors einen Winkel < 90° einschließt. Aufgrund dieser Anordnung wird die Selbsteinzugswirkung wesentlich verringert.

Um die Schneidkraft möglichst gering zu halten, ist der wirksame Abschnitt jedes Schneidkörpers in Umlaufrichtung gesehen angenähert dreiecksfömig ausgebildet. Um den Schneidkörper vierfach verwenden zu können, ist er quadratisch ausgebildet und um jeweils 90° verdrehbar.

In einer zweckmäßigen Ausführungsform ist vorgesehen, daß die V-förmige Nut einen Öffnungswinkel (α) von 90° aufweist und daß sich jeder Schneidkörper in seiner montierten Stellung an den beiden Nutflanken abstützt. Durch diese Einbettung des Schneidkörpers in die ihm zugeordnete Nut ist die Lage jedes Schneidkörpers jeweils eindeutig fixiert.

Um Verklemmungen des Zerkleinerungsmaterials im Bereich der Seitenwände eines Zuführtrichters o. dgl. zu vermeiden, ist es vorteilhaft, wenn der Rotor an seinen beiden außerhalb des Arbeitsbereiches der Schneidkörper liegenden axialen Enden mit zumindest je einem Räumkörper bestückt ist, dessen Flugkreis etwas kleiner ist als der der Schneidkörper.

Der Rotor kann vorzugsweise als Vollwellenrotor ausgebildet sein. Es reicht grundsätzlich aus, die Schneidkörper in nur einer einzigen Schraubenlinie auf der Rotormantelfläche anzuordnen. Zur Erhöhung der Leistung sowie zur Abstufung der Granulatgröße können aber auch mehrere Schneidkörper-Schraubenlinien vorgesehen werden.

Die in Axialrichtung gesehen jeweils nebeneinander liegenden Schneidkörper können mit Überschnitt angeordnet sein. An diesen Überschnitt ist der Abstand der Gegenschneide vom Rotormantel anzupassen.

Durch die erfindungsgemäß empfohlenen Maßnahmen lassen sich die Belastungsspitzen, die Leistungsaufnahme sowie Stillstandszeiten durch Materialverklemmungen verringern und das Zerspanungsverhalten verbessern.

Weiterhin ist es zweckmäßig, wenn auf der Rotor-Mantelfläche zumindest zwei Schneidkörper-Schraubenlinien vorgesehen sind, die um 180° gegeneinander versetzt sind, sich jeweils nur um etwa den halben Rotorumfang und jeweils nur über etwa eine halbe Rotorlänge erstrecken und dem zerkleinerten Material jeweils einen einander axial zur Rotormitte entgegengerichteten Drall verleihen. Durch diese weitergehende Ausbildung einer Vorrichtung ergibt sich eine Konzentration des Zerkleinerungsmaterials in Richtung zum mittleren Abschnitt des Rotors. Dadurch wird der Vorteil erzielt, daß sich das Zerkleinerungsmaterial zwischen dem insbesondere als Vollwellenrotor ausgebildeten Rotor und der Gegenschneide bzw. einem eingeschalteten Sieb nicht einseitig verdichtet.

Weitere Merkmale der Erfindung sind Gegenstand der Unteransprüche und werden in Verbindung mit weiteren Vorteilen der Erfindung anhand eines Bauausführungsbeispieles näher erläutert.

In der Zeichnung ist eine als Beispiel dienende Ausführungsform der Erfindung dargestellt. Es zeigen:
- Figur 1 -: in schematischer Darstellung in Seitenansicht und zum Teil im Längsschnitt eine Zerkleinerungsvorrichtung;
- Figur 2 -: in vergrößertem Maßstab ein Detail der Figur 1;
- Figur 3 -: die Darstellung gemäß Figur 2 in Stirnansicht;
- Figur 4 -: ein Detail der Figur 3 in vergrößertem Maßstab und
- Figur 5 -: einen Schnitt gemäß der Linie A-B in Figur 4.

Die in Figur 1 nur schematisch dargestellte Vorrichtung umfaßt einen als Vollwellenrotor ausgebildeten Rotor 1, der ortsfest in einem Maschinenständer 2 gelagert ist, und dem das zu zerkleinernde Material über einen horizontal verschiebbaren Trichter 3 zugeführt wird, dessen Rückwand das zu zerkleinernde Material gegen den Rotor 1 drückt. Dem Rotor 1 ist eine ortsfest angeordnete und kammartig ausgebildete Gegenschneide 4 zugeordnet, die in den Figuren 2 und 3 in vergrößertem Maßstab dargestellt ist. Diese Gegenschneide 4 ist möglichst dicht am Rotor 1 angeordnet, so daß zwischen Gegenschneide 4 und Mantelfläche des Rotors 1 nur ein enger Luftspalt a verbleibt (siehe Figur 3). Außerdem schließt die Gegenschneide 4 mit der vorlaufenden Mantelfläche des Rotors 1 einen Winkel β < 90° ein (siehe Figur 2).

Die Mantelfläche des antreibbaren Rotors 1 ist mit Schneidkörpern 5 bestückt, die gemäß Figur 3 jeweils in Form einer Schraubenlinie 12 angeordnet sind. Jeder Schneidkörper 5 ist in einer nur ihm zugeordneten Nut 9 befestigt, die V-förmig sowie als Sekante ausgebildet ist und einen Öffnungswinkel α von 90° aufweist (siehe Figur 4). Jeder Schneidkörper 5 ist von vorn gesehen als quadratische Schneidplatte ausgebildet, die sich in montierter Stellung mit ihrer unteren Hälfte an den beiden Flanken der Nut 9 abstützt und mit ihrer jeweils oberen, dreiecksförmigen Hälfte den für die Zerkleinerung wirksamen Abschnitt bildet. Figur 4 läßt erkennen, daß die in axialer Richtung gesehen nebeneinander liegenden Schneidkörper 5 mit Überschnitt angeordnet sind. Figur 3 macht ferner deutlich, daß die Nuten 9 in zueinander jeweils parallelen, senkrecht auf der Rotorachse 10 stehenden Ebenen liegen, und daß die Mantelfläche des Rotors 1 zwischen diesen Nuten 9 in Umfangsrichtung gesehen glattflächig ausgebildet ist. Die Gegenschneide 4 greift kammartig zwischen die umlaufenden Schneidkörper 5 ein (siehe Figur 3).

Jeder Schneidkörper 5 liegt mit seiner Rückseite an einem Schneidkörperträger 6 an und ist mit diesem über eine als Inbusschraube dargestellte Schraube 7 verschraubt (siehe Figur 5). Der Schneidkörperträger 6 ist mit dem Rotor 1 verschweißt.

Insbesondere die Figuren 4 und 5 lassen erkennen, daß jeder Schneidkörper 5 nach seinem Ausbau bzw. vor seinem Einbau um jeweils 90° um seine zentrische Wendeachse 11 verdrehbar ist und dadurch vierfach verwendet werden kann.

Gemäß Figur 3 ist der Rotor 1 an seinen beiden außerhalb des Arbeitsbereiches der Schneidkörper 5 liegenden axialen Enden mit je einem Räumkörper 8 bestückt, dessen Flugkreis etwas kleiner ist als der der Schneidkörper 5, und dessen Form der der Schneidkörper 5 entspricht. Diese Räumkörper 8 räumen den inneren Bereich neben den Seitenwänden des Trichters 3 frei und verhindern dadurch in diesem Bereich eine Materialverklemmung.

## Patentansprüche

1. Vorrichtung zum Zerkleinern von Rest- und Abfallhölzern, Rinden, Kunststoffen, Kartonagen o. dgl. mit einem antreibbaren zylindrischen Rotor (1), dessen Mantelfläche mit Schneidkörpern (5) bestückt ist, die jeweils in einer nur einem Schneidkörper (5) zugeordneten Nut (9) befestigt sind, wobei diese Nuten (9) in zueinander jeweils parallelen, senkrecht auf der Rotorachse (10) stehenden Ebenen liegen,
zwischen den Nuten (9) die Mantelfläche des Rotors (1) in Umfangsrichtung glattflächig ausgebildet ist, und eine ortsfest angeordnete Gegenschneide (4) kammartig zwischen die umlaufenden Schneidkörper (5) eingreift, **gekennzeichnet durch** folgende Merkmale:
a) die Schneidkörper (5) sind auf der Mantelfläche des Rotors (1) in zumindest einer Schraubenlinie (23) angeordnet;
b) jede Nut (9) ist im Querschnitt V-förmig ausgebildet;
c) der wirksame Abschnitt jedes Schneidkörpers (5) ist in Umlaufrichtung gesehen angenähert dreiecksförmig ausgebildet;
d) jeder Schneidkörper (5) ist quadratisch ausgebildet und um eine zentrische Wendeachse (11) um jeweils 90° verdrehbar;
e) zwischen Gegenschneide (4) und Mantelfläche des Rotors (1) verbleibt nur ein enger Luftspalt (a).

2. Vorrichtung nach Anspruch 1, **dadurch gekennzeichnet,** daß die V-förmige Nut (9) einen Öffnungswinkel (α) von 90° aufweist und daß sich jeder Schneidkörper (5) in seiner montierten Stellung an den beiden Nutflanken abstützt.

3. Vorrichtung nach Anspruch 1 oder 2, **dadurch gekennzeichnet,** daß jeder Schneidkörper (5) mit seiner Rückseite an einem Schneidkörperträger (6) anliegt und mit diesem verschraubt ist.

4. Vorrichtung nach Anspruch 3, **dadurch gekennzeichnet,** daß der Schneidkörperträger (6) mit dem Rotor (1) verschweißt ist.

5. Vorrichtung nach einem der vorhergehenden Ansprüche, **dadurch gekennzeichnet,** daß die Schneidkörper (5) axial gesehen mit Überschnitt angeordnet sind.

6. Vorrichtung nach einem der vorhergehenden Ansprüche, **dadurch gekennzeichnet,** daß der Rotor (1) an seinen beiden außerhalb des Arbeitsbereiches der Schneidkörper (5) liegenden axialen Enden mit zumindest je einem Räumkörper (8) bestückt ist, dessen Flugkreis etwas kleiner ist als der der Schneidkörper (5).

7. Vorrichtung nach Anspruch 6, **dadurch gekennzeichnet,** daß die Räumkörper (8) die gleiche Form aufweisen wie die Schneidkörper (5).

8. Vorrichtung nach einem der vorhergehenden Ansprüche, **dadurch gekennzeichnet,** daß jede Nut (9) als Sekante ausgebildet ist.

9. Vorrichtung nach einem der vorhergehenden Ansprüche, **dadurch gekennzeichnet,** daß die Gegenschneide (4) mit der vorlaufenden Mantelfläche des Rotors (1) einen Winkel (β) ≦ 90° einschließt.

10. Vorrichtung nach einem der vorhergehenden Ansprüche, **dadurch gekennzeichnet,** daß auf der Rotor-Mantelfläche zumindest zwei Schneidkörper-Schraubenlinien (12) vorgesehen sind, die um 180° gegeneinander versetzt sind, sich jeweils nur um etwa den halben Rotorumfang und jeweils nur über etwa eine halbe Rotorlänge erstrecken und dem zerkleinerten Material jeweils einen einander axial zur Rotormitte entgegengerichteten Drall verleihen.

## Claims

1. Apparatus for the shredding of scrap and waste wood, bark, plastics, cardboard packaging and the like using a drivable cylindrical rotor (1), whose outer surface is equipped with cutter bodies (5) each of which is fixed in a groove (9) which is assigned to only one cutter body (5), these grooves (9) lying in planes which are parallel to each other in each case and perpendicular to the rotor axis (10),
the outer surface of the rotor (1) between the grooves (9) being constructed to have a smooth face in the peripheral direction, and a counter-cutting edge (4) which is fixed in place meshing between the rotating cutters (5) like a comb, characterised by the following features:
a) the cutter bodies (5) are arranged in at least one helical line (23) on the outer surface of the rotor (1);
b) each groove (9) is constructed to have a V-shaped cross-section;
c) the effective segment of each cutter body (5) is constructed to be approximately triangular when viewed in the direction of rotation;
d) each cutter body (5) is constructed to be square and is rotatable by 90° each about a central turning axis (11);
e) there is only a narrow air gap (a) between the counter-cutting edge (4) and the outer surface of the rotor (1).

2. Apparatus according to Claim 1, characterised in that the V-shaped groove (9) has an aperture angle (α) of 90° and that each cutter body (5), when installed, is supported by the two sides of the groove.

3. Apparatus according to Claim 1 or 2, characterised in that the reverse side of each cutter body (5) bears against a cutter body carrier (6) and the cutter body is screwed thereto.

4. Apparatus according to Claim 3, characterised in that the cutter body carrier (6) is welded to the rotor (1).

5. Apparatus according to one of the preceding claims, characterised in that the cutter bodies (5) overlap when viewed axially.

6. Apparatus according to one of the preceding claims, characterised in that the rotor (1) is fitted with at least one clearer body (8) at each of its two axial ends lying outside the working area of the cutter bodies (5), the circular orbit of this clearer body being somewhat smaller than that of the cutter bodies (5).

7. Apparatus according to Claim 6, characterised in that the clearer bodies (8) have the same shape as the cutter bodies (5).

8. Apparatus according to one of the preceding claims, characterised in that each groove (9) is constructed as a secant.

9. Apparatus according to one of the preceding claims, characterised in that the counter-cutting edge (4) makes an angle of (β) ≦ 90° with the leading outer surface of the rotor (1).

10. Apparatus according to one of the preceding claims, characterised in that at least two cutter body/helical lines (12), which are displaced by 180° from each other, are provided on the outer surface of the rotor, each of which extends over only approximately half the circumference of the rotor and each of which extends over only approximately half the length of the rotor and which each give to the shredded material a spin which is directed axially away with respect to each other from the centre of the rotor.

## Revendications

1. Dispositif pour le broyage de résidus ou de déchets de bois, d'écorces, de matières plastiques, de cartonnages ou matériaux similaires, comportant un rotor cylindrique (1) pouvant être entraîné et dont la paroi périphérique est équipée de corps de coupe (5) qui sont fixés chacun dans une rainure (9) affectée à un seul corps de coupe (5), ces rainures (9) étant situées respectivement dans des plans parallèles entre eux et perpendiculaires à l'axe de rotor (10), la paroi périphérique du rotor (1) étant de configuration lisse entre les rainures (9), en direction circonférentielle, et une contre-lame (4), montée en position fixe, s'avançant à la manière d'un peigne entre les corps de coupe (5) en rotation, caractérisé par les particularités suivantes:
a) les corps de coupe (5) sont disposés sur la paroi périphérique du rotor (1), selon au moins une ligne en hélice (23);
b) chaque rainure (9) présente une section transversale en forme de "V";
c) la partie active de chaque corps de coupe (5), vue en direction circonférentielle, présente une configuration approximativement en forme de triangle;
d) chaque corps de coupe (5) présente une configuration carrée, et peut être tourné par pas de 90°, autour d'un axe d'indexage (11) central;
e) seul un interstice (a) de faible épaisseur reste libre entre la contre-lame (4) et la paroi périphérique du rotor (1).

2. Dispositif selon la revendication 1, caractérisé en ce que la rainure (9) en forme de "V" présente un angle d'ouverture (α) de 90°, et en ce que chaque corps de coupe (5) s'appuie, à l'état monté, sur les deux flancs de la rainure.

3. Dispositif selon la revendication 1 ou 2, caractérisé en ce que chaque corps de coupe (5) est appuyé, par sa face arrière, sur un support (6) de corps de coupe sur lequel il est vissé.

4. Dispositif selon la revendication 3, caractérisé en ce que le support (6) de corps de coupe est soudé sur le rotor (1).

5. Dispositif selon l'une des revendications précédentes, caractérisé en ce que les corps de coupe (5), vus axialement, sont disposés de manière à se chevaucher.

6. Dispositif selon l'une des revendications précédentes, caractérisé en ce que le rotor (1) est équipé, à chacune de ses extrémités axiales situées en-dehors de la zone de travail des corps de coupe (5), d'au moins un corps de déblaiement (8) dont la trajectoire circulaire est légèrement plus petite que celle des corps de coupe (5).

7. Dispositif selon la revendication 6, caractérisé en ce que les corps de déblaiement (8) présentent la même forme que les corps de coupe (5).

8. Dispositif selon l'une des revendications précédentes, caractérisé en ce que chaque rainure (9) est réalisée sous la forme d'une sécante.

9. Dispositif selon l'une des revendications précédentes, caractérisé en ce que la contre-lame (4) forme avec la paroi périphérique du rotor (1) qui avance vers elle, un angle (β) ≦ 90°.

10. Dispositif selon l'une des revendications précédentes, caractérisé en ce que sur la paroi périphérique du rotor, sont prévues au moins deux lignes en hélice (12) de corps de coupe, qui sont décalées de 180° l'une par rapport à l'autre, qui s'étendent chacune sur seulement la moitié environ de la circonférence du rotor et sur la moitié environ de la longueur du rotor, et qui communiquent respectivement au matériau broyé des impulsions dans les sens axiaux opposés vers le milieu du rotor.
